# FASCICULE DE BREVET EUROPEEN

(11) **EP 0 805 906 B1**
(45) Date de publication et mention de la délivrance du brevet: **31.05.2000**
(21) Numéro de dépôt: 96901007.3
(22) Date de dépôt: 03.01.1996
(51) Int. Cl.: E05B 49/00

(54) **DISPOSITIF ELECTRONIQUE DE FERMETURE PROGRAMMABLE**
PROGRAMMIERBARE ELEKTRONISCHE VERSCHLUSSEINRICHTUNG
PROGRAMMABLE ELECTRONIC LOCKING DEVICE

(30) Priorité: 25.01.1995 FR 9500822
(43) Date de publication de la demande: 12.11.1997
(73) Titulaire: Electronic Key Systems (E.K.S.) SARL, 2180 Luxembourg (LU)
(72) Inventeur: DAWALIBI, Nofal, Riyad 11482 (SA)
(74) Mandataire: Thévenet, Jean-Bruno
(86) Numéro de dépôt international: FR9600003
(87) Numéro de publication internationale: WO9623122

(56) Documents cités:
- EP-A- 0 128 991
- EP-A- 0 492 692
- EP-A- 0 497 040
- EP-A- 0 566 385
- WO-A-85/01980
- WO-A-92/16710
- GB-A- 2 261 254
- US-A- 4 511 946

## Description

### Domaine de l'invention

La présente invention concerne le domaine des serrures mécaniques/électroniques ou électroniques et des clés à combinaison de sécurité associées.

### Art antérieur

Il existe actuellement en matière d'habitation ou, plus généralement, en matière de locaux privés ou professionnels de nombreux modèles de serrures mécaniques destinées à être encastrées dans le battant d'une porte ou d'un portail et dont le cylindre est conforme, par ses dimensions, aux normes européennes ou internationales en vigueur. Ces cylindres de réalisation particulièrement complexe autorisent souvent plusieurs milliards de combinaisons différentes et présentent, dans le meilleur des cas, une excellente résistance au crochetage et au perçage.

Par ailleurs, il existe sur le marché de très nombreux dispositifs de verrouillage basés sur un ensemble serrure/clef, comme par exemple dans l'automobile (verrouillage de la direction) ou plus généralement dans l'industrie, notamment pour l'autorisation du fonctionnement ou la sécurité d'appareillages multiples ou encore de baies ou d'armoires électroniques.

Il s'est aussi développé depuis quelques années des serrures associant le codage mécanique réalisé par un panneton ou des encoches en tenant lieu avec une combinaison électronique existant au niveau de la clef et de la serrure. La demande de brevet européenne n° 0 277 432 montre un exemple d'une telle serrure mécanique/électronique dont la clef comprend outre un classique codage mécanique de déverrouillage de la serrure, un circuit électronique qui transmet à la serrure, lors de l'introduction de la clef, un code d'identification préprogrammé qui est transmis à son tour à un module de contrôle externe qui en assure le décodage, ce module assurant en outre l'alimentation en énergie de l'ensemble serrure/clef. Dans une version plus élaborée, cet ensemble électronique peut comprendre une mémoire non volatile comportant le code d'identification de la serrure à laquelle il est associé. La demande FR. 2 561 292 montre une clef électronique pouvant être mise en oeuvre avec une serrure mécanique/électronique et comportant à la fois des encoches pour un codage mécanique et un circuit électronique à microprocesseur alimenté en courant par une batterie disposée directement dans une partie de la clef.

Toutefois, l'une comme l'autre des serrures précitées présentent un défaut majeur en ce que leur sécurité dépend essentiellement du type de cylindre mécanique employé pour recevoir les clefs, le dispositif électronique n'étant qu'un élément de sécurité complémentaire. En effet, la sécurité maximale est assurée avant tout par une réalisation complexe du cylindre, ce qui a pour conséquence d'entraîner un coût très élevé de la serrure. En outre, toute perte de la clef entraînera systématiquement le remplacement de ce cylindre (la modification de cet élément mécanique n'est pas envisageable), qu'il soit ou non associé à des moyens électroniques. Bien entendu, pour garantir cette haute sécurité, chaque cylindre est associé à une clef et une seule.

Aussi, le titulaire de la demande EP 0 388 997 a envisagé une serrure totalement électronique dans laquelle l'ouverture d'une porte est commandée en cas de correspondance entre un code d'identification de la clef et celui de la serrure. La clef comporte une mémoire pouvant recevoir plusieurs codes correspondant à différentes serrures et le cylindre de chaque serrure comporte une source d'énergie pour l'alimentation de ses circuits électroniques et de ceux de la clef. En outre, le cylindre décrit peut présenter des dimensions normalisées analogues à celles d'un cylindre de serrure conventionnel.

Ce système de verrouillage électronique présente toutefois encore certains inconvénients, notamment en cas de perte de la clef ou en cas de faiblesse de la source d'énergie, qui en limitent grandement l'intérêt pratique et de fait en interdisent toute utilisation commerciale. En effet, par exemple en cas de perte de sa clef, l'utilisateur doit systématiquement recourir au fabricant qui devra se déplacer pour effectuer une reprogrammation des codes de chaque serrure. Eventuellement, si le fabricant l'autorise et qu'il désire effectuer seul cette reprogrammation, l'utilisateur devra recourir à un dispositif informatique centralisé. Mais alors la complexité du système ainsi obtenu le rend particulièrement onéreux et difficilement utilisable pour un utilisateur non professionnel.

La demande GB-A-2 261 254 décrit un dispositif comprenant une clef et une serrure incluant un système de transfert d'information de la clef vers la serrure. Des moyens de commande contenus dans la clef permettent de modifier ces informations mémorisées initialement dans la clef.

### Objet et définition de l'invention

La présente invention a pour objet de pallier les inconvénients précités en proposant un dispositif électronique de fermeture programmable particulièrement simple et peu coûteux et pouvant être mis en oeuvre par tout utilisateur même non professionnel.

Un but essentiel de l'invention est de permettre par une programmation individuelle de chaque clef un accès par son utilisateur à l'ensemble des caractéristiques de sécurité de la serrure.

Un autre but de l'invention est aussi de réaliser un dispositif électronique qui puisse remplacer les dispositifs mécaniques existants, notamment dans un but d'augmentation de la sécurité, sans nécessiter de dépenses excessives, c'est à dire sans demander une intervention complexe sur ces dispositifs ou les structures auxquelles ils sont incorporés. Encore un autre but de l'invention est de proposer un dispositif dont les caractéristiques puissent être avantageusement comparées avec celles des dispositifs actuels et présente en outre des fonctions complémentaires.

Ces buts sont atteints par un dispositif électronique de fermeture programmable comportant une serrure destinée à être manoeuvrée par une clef lorsque une identité entre un code d'identification de la serrure et un code d'identification de la clef associée est constatée, caractérisé en ce que
la serrure comporte un barillet muni d'une partie dans laquelle est ménagée au moins une ouverture pour recevoir ladite clef,
le barillet comportant au moins un moyen de connexion électrique, un moyen électronique de commande comportant au moins un moyen de mémoire pour emmagasiner au moins un code d'identification et relié à le au moins un moyen de connexion électrique, et un moyen de déverrouillage sensible audit moyen électronique de commande et destiné à procéder au déverrouillage de la serrure, et en ce que
la clef comporte un premier moyen de connexion électrique destiné à coopérer avec le moyen de connexion électrique de la serrure lorsque la clef est introduite dans l'ouverture correspondante, un premier moyen électronique de commande comportant au moins un premier moyen de mémoire pour emmagasiner au moins un code d'identification et relié au premier moyen de connexion électrique et un moyen de programmation pour modifier, sous la commande d'un moyen d'entrée d'un code confidentiel, les données contenues dans chacun des moyens électroniques de commande de la clef et de la serrure,
l'alimentation en énergie des moyens électroniques de commande de la clef et de la serrure et du moyen de déverrouillage du barillet étant assurée à partir d'un moyen d'alimentation en énergie.

La présence de moyens de programmation des circuits électroniques de la serrure et de la clef directement au niveau de cette clef évite que l'utilisateur ne recoure à une programmation extérieure (par l'intermédiaire du fabricant par exemple) et le dispense de réaliser une connexion éventuelle à des moyens informatiques lourds et nécessairement onéreux.

De plus, et il s'agit ici d'un apport essentiel de l'invention, les moyens techniques définis précédemment en combinaison permettent la réalisation d'un dispositif qui soit réellement commercialisable, de telle sorte qu'il est appelé à remplacer les dispositifs mécaniques existants, aujourd'hui présents sur le marché. En effet, le dispositif de l'invention est tout d'abord simple d'utilisation car il se présente comme les systèmes actuels et ne nécessite donc pas un changement d'habitude de la part de l'utilisateur. De plus, il présente par rapport à ces systèmes de l'art antérieur l'avantage de n'exiger, pour l'ouverture de plusieurs serrures, que la possession d'une seule clef et non d'un trousseau de clef comme actuellement, cette clef unique pouvant en effet contenir le code d'identification de plusieurs serrures. Ensuite, la présence de différents circuits électroniques et de moyens de programmation individuelle de ces circuits permettant, outre le renforcement de façon significative et très simplement de la sécurité procurée par le dispositif de l'invention, l'accès à de multiples fonctions inexistantes aujourd'hui sur les clefs mécaniques ou même électroniques. Enfin, le fait que les circuits électroniques de la serrure soient tous localisés au niveau de son barillet permet à quiconque, sans aucun branchement ou recours à des éléments complémentaires externes, de remplacer instantanément les systèmes mécaniques de fermeture qu'il utilise actuellement par ceux que propose l'invention.

Dans un mode particulier de réalisation de l'invention, les premier et second moyens de connexion électrique peuvent être remplacés par des premier et second moyens de liaison sans fil, par exemple radiofréquence ou optique, disposés respectivement dans la clef et le barillet. La structure est ainsi simplifiée et les éventuels problèmes de contacts électriques pouvant résulter d'ouvertures multiples sont évités.

De préférence, le moyen d'alimentation en énergie comporte une batterie rechargeable ou une pile jetable disposée dans la clef, ce qui évite les démontages fréquents et nombreux si cette pile ou batterie était disposée dans le barillet. En outre, afin de limiter la consommation de cette pile ou batterie, des moyens de génération d'énergie, disposés dans le barillet de la serrure et actionnés par l'introduction (le retrait) ou la rotation de la clef, sont prévus pour permettre au moins l'alimentation en énergie du moyen de déverrouillage qui constitue le plus gros consommateur d'énergie du barillet.

Dans un mode préférentiel de réalisation, la clef est formée de première et seconde parties distinctes reliées par une partie intermédiaire pouvant être constituée soit par une liaison électrique souple soit par une liaison sans fil.

Dans une première variante de réalisation, la première partie se présente sous la forme d'une tige munie d'une tête de manoeuvre et comportant le premier moyen de connexion électrique et la seconde partie qui peut faire fonction d'ensemble électronique multifonctions comporte en outre les moyens électroniques et d'alimentation en énergie de la clef et les moyens de programmation.

Dans une seconde variante de réalisation plus avantageuse, la clef est constituée par la liaison séparable d'une première partie en forme de tige munie d'une tête de manoeuvre et comportant le premier moyen de connexion électrique et au moins le moyen d'alimentation en énergie et le premier moyen de mémoire, et d'une seconde partie pouvant faire fonction d'ensemble électronique multifonctions et comportant l'ensemble des moyens nécessaires pour permettre la programmation des données contenues dans les moyens électroniques de cette clef et de la serrure ainsi qu'un troisième moyen de connexion électrique pour recevoir le premier moyen de connexion électrique.

Cet ensemble électronique multifonctions peut être constitué par de nombreux dispositifs actuels et notamment une calculatrice, un agenda, une montre, un récepteur de radiomessagerie, un composeur téléphonique, une alarme ou encore un simple capteur de paramètres physiques.

La clef peut également comporter en outre un moyen de connexion complémentaire destiné à une programmation à distance des données contenues dans les moyens électroniques de commande de cette clef et de la serrure. Toutefois, de préférence, ce moyen de connexion complémentaire est constitué par le premier moyen de connexion électrique. Eventuellement, il peut comporter un moyen de liaison sans fil, par exemple radiofréquence ou optique.

Bien entendu, ces différents éléments présents sur la clef et permettant une programmation directe de la serrure peuvent s'adapter sans difficulté à une serrure mécanique et électronique comportant en supplément des moyens de codage mécaniques (panneton ou toutes encoches en tenant lieu) destinés à coopérer avec des moyens de décodage correspondant existant dans le cylindre de la serrure associée. Dans ce cas, afin de préserver les avantages procurés par l'invention, il est préférable de choisir un moyen de codage mécanique identique ou hierarchisé pour toutes les serrures manoeuvrables par une même clef. Ainsi, en cas de perte de cette clef, il ne sera pas nécessaire de changer l'ensemble des serrures mais simplement de refaire le moyen de codage mécanique de la nouvelle clef en reproduisant celui de l'ancienne dont les caractéristiques sont connues de l'utilisateur (profil codé fourni par le fabricant).

Chaque moyen électronique de commande de la serrure ou de la clef ou les deux comportent en outre des moyens de comparaison pour effectuer une comparaison entre le code d'identification de la serrure et au moins un code correspondant de la clef reçu au travers des moyens de connexion électrique.

Afin d'augmenter la sécurité du dispositif selon l'invention, la transmission des codes d'identification entre la serrure et la clef est assurée au moyen d'un codage par clef de chiffrement (algorithme spécifique). De même et de préférence, le moyen de mémoire du barillet comporte un espace mémoire accessible par la clef en lecture seulement. Ainsi, en emmagasinant dans cet espace un numéro de référence de la serrure et en permettant sa lecture par la clef, il est possible de limiter ensuite la comparaison au seul code d'identification de cette serrure à l'exclusion de tout autre.

Selon un mode particulier de codage, chaque code d'identification comporte des premier et second codes d'identification et, dans un mode normal, la comparaison des codes d'identification respectifs de la serrure et de la clef est effectuée uniquement sur le premier code d'identification alors que, dans un mode de sécurité, cette comparaison est effectuée sur les premier et second codes d'identification.

Selon un autre mode particulier, chaque code d'identification est formé de deux mots de n bits et le moyen électronique de commande du barillet de la serrure effectue, dans un premier temps, par l'intermédiaire de moyens de comparaison disposés dans le barillet, la comparaison du premier mot de n bits du code d'identification de la serrure avec le premier mot de n bits du code d'identification de la clef reçu de la clef au travers des moyens de connexion électrique et, dans un second temps, le premier moyen électronique de commande de la clef qui comporte également des moyens de comparaison effectue, en cas d'identité entre ces deux premiers mots, une comparaison entre le second mot de n bits du code d'identification de la clef et le second mot de n bits du code d'identification de la serrure reçu de la serrure au travers des moyens de connexion électrique, une nouvelle identité portant sur ces deux second mots pouvant seule autoriser un déverrouillage de la serrure.

La présente invention concerne également toute serrure, tout barillet ou toute clef pouvant être mis en oeuvre dans le dispositif électronique programmable décrit.

Avantageusement, la clé peut comporter en outre des moyens d'indication sonore ou lumineuse pour informer l'utilisateur du fonctionnement de la clef dans le mode normal ou dans le mode de sécurité ou encore d'une bonne programmation.

Les moyens de programmation comportent une touche de fonction spécifique (SECURITE) permettant, aux seuls utilisateurs de clefs pouvant fonctionner dans le mode de sécurité, de modifier les codes d'identification des serrures.

De préférence, les moyens de programmation comportent également une touche de fonction spécifique (RESERVE) permettant au titulaire d'une clef de valider l'accès à une ou plusieurs serrures déterminées parmi l'ensemble des serrures manoeuvrables par cette clef, ce qui permet très simplement d'interdire à certaines personnes auxquelles est confiée cette clef l'accès à des lieux non autorisés.

De même, ces moyens de programmation peuvent comporter une combinaison déterminée de touches de fonction spécifique (RESERVE et ZERO) permettant au titulaire d'une clef d'en interdire l'utilisation en désactivant ses fonctions essentielles de lecture et de comparaison. Ainsi, lorsqu'elle n'est pas utilisée, ou s'il s'agit d'une clef de réserve, aucun risque de perte ou de vol n'est à craindre puisque son utilisation n'est alors plus possible sans connaissance du code confidentiel permettant l'accès à la désactivation de la combinaison déterminée de touches.

On notera toutefois, que cette interdiction peut n'être que temporaire ou être réalisée automatiquement après un temps déterminé de fonctionnement.

### Brève description des dessins

D'autres caractéristiques et avantages de la présente invention ressortiront mieux de la description suivante, faite à titre indicatif et non limitatif, en regard des dessins annexés, sur lesquels:
- la figure 1 est une vue partielle en perspective d'une porte palière équipée d'une serrure selon l'invention avec sa clef associée,
- la figure 2 représente une vue schématique en coupe longitudinale d'un exemple de réalisation d'un barillet normalisé pour la serrure de la figure 1,
- les figures 3 et 4 sont deux autres exemples de réalisation de barillets conformes à la présente invention,
- les figures 5 et 6 sont des vues extérieure (couvercle enlevé) et de côté d'un premier exemple de réalisation de la clef de la figure 1,
- la figure 7 montre de façon schématique les composants internes de la clef de la figure 1,
- les figures 8 et 9 montrent deux autres modes de réalisation de la clef, et
- la figure 10 est un organigramme détaillant la logique de programmation de la serrure.

### Description détaillée d'un mode de réalisation de l'invention

On se réfère tout d'abord à la figure 1 qui montre en perspective une vue partielle d'un battant, par exemple d'une porte 10, dans lequel est encastrée une serrure de haute sûreté 12 conforme à la présente l'invention. Cette serrure est munie d'un barillet 14 qui comporte un organe cylindrique 14A formant rotor dans lequel est ménagée une ouverture en forme de fente 16 dans laquelle peut être introduite une clef 18 (plus précisément la tige ou lame de cette clef).

Dans l'exemple illustré, la clef 18 qui sera décrite plus en détail en regard des figures 5 et 6 comporte, à une extrémité, une première partie 18A, dite de lame, en forme de tige plate de dimensions conformes à l'ouverture 16 du rotor cylindrique 14A de la serrure, pouvant par exemple présenter un profil à encoches (il existe en effet d'autres types de codage, par exemple à ailettes ou à empreintes), et pourvue d'un premier moyen de connexion électrique 19 comportant un ensemble de contacts individuels, pour autoriser l'actionnement d'un pêne 20 de cette serrure 12, et, à l'autre extrémité, une seconde partie 18B, dite de tête, pouvant présenter une forme d'anneau, pour permettre par sa rotation la manoeuvre de ce pêne et donc le déblocage du battant de la porte 10.

La figure 2 montre une vue très schématique en coupe longitudinale d'un barillet à profil européen symétrique à double entrée (cylindre double) 14 dont les formes et dimensions extérieures sont analogues à celles des cylindres doubles mécaniques conventionnels utilisés pour le verrouillage de portes palières d'habitation, ce qui permet d'en assurer simplement le remplacement (après retrait de la vis de têtière 25 de la figure 1 et extraction du cylindre mécanique). Ce barillet double comporte classiquement une partie amont 30, une partie aval 32 et une partie rotative intermédiaire 34 pour l'actionnement du pêne (directement ou au travers de moyens mécaniques classiques). Chaque partie amont et aval comporte un élément rotorique 30a (respectivement 32a) et un élément statorique 30b (respectivement 32b) entourant cet élément rotorique dans lequel est réalisée l'ouverture 16 et qui est solidarisé (par des moyens connus non représentés) de la partie intermédiaire rotative 34.

Conformément à l'invention, l'élément rotorique 32a de la partie aval du barillet de la serrure 12 comporte d'une part un second moyen de connexion électrique 39 destiné à coopérer avec le premier moyen de connexion électrique 19 de la clef et muni de contacts individuels correspondants et d'autre part des moyens électroniques formés d'un circuit électronique 40, avantageusement à microprocesseur, comportant une unité centrale 42 ou un module analogue, une mémoire de programme 44 et une mémoire de données 46 reliés par un bus commun 48. L'élément rotorique amont 30a comporte, outre un troisième moyen de connexion électrique 49 accessible sur une face opposée du barillet, des moyens de verrouillage/déverrouillage 50 actionnables sous la commande de l'unité centrale 42 et qui permettent d'assurer le déverrouillage mécanique des éléments rotoriques 30a, 32a par rapport aux éléments statoriques 30b, 32b du barillet 14. Ces moyens de déverrouillage 50 comportent par exemple avantageusement une ou plusieurs broches ou goupilles 52 montées mobiles dans un ou plusieurs premiers logements correspondants 54 et faisant saillie, dans une position de repos (cylindre verrouillé), sous l'action d'éléments élastiques 56 placés dans ces premiers logements, dans des seconds logements 58 de la partie statorique amont 30b leur faisant face. Un électroaimant 60 ou tout autre dispositif similaire (connu et utilisé couramment en micro-mécanique, par exemple un micromoteur) est prévu pour assurer, sous la commande de l'unité centrale 42, le retrait des goupilles 52 dans leur logement 54 et ainsi permettre une libre rotation des éléments rotoriques et donc une manoeuvre du pêne 20. Dans l'exemple de la figure 2, les goupilles sont disposées régulièrement autour de l'axe longitudinal du barillet et parallèlement à cet axe, et l'électroaimant 60 agit simultanément sur chacune des goupilles pour en provoquer le déplacement (un moyen simple pour assurer ce déplacement est par exemple de réaliser ces goupilles comme des noyaux plongeurs de l'électroaimant). Eventuellement, comme il sera décrit plus avant et comme l'illustre la figure 3, le barillet peut comporter également des moyens de génération d'énergie 62 actionnés par l'introduction ou la rotation de la clef et fournissant l'énergie nécessaire à l'actionnement du microactionneur 60 (électroaimant, micromoteur ou dispositif analogue), hors de tout apport d'énergie complémentaire au moyen d'une batterie rechargeable ou d'une pile jetable par exemple. Cette dernière solution qui semble a priori plus simple pose toutefois le problème du remplacement régulier de cette pile dans le barillet.

Bien entendu, la disposition des composants internes du barillet telle qu'illustrée à la figure 2 n'est en aucune façon limitative. En effet, il est tout à fait envisageable d'inverser l'emplacement des composants amont et aval, comme il est possible de placer le circuit électronique et les moyens de déverrouillage dans une même partie amont ou aval (voir par exemple la réalisation de la figure 4). Ces moyens de verrouillage/déverrouillage 50 qui comportent un microactionneur tel que l'électroaimant ou le micromoteur décrit précédemment pourraient aussi comporter un actionneur piézo-électrique constitué d'une vis soumise à l'action simultanée de couples de pousseurs piézo-électriques situés en vis-à-vis et commandés par l'unité centrale. De même, il est clair que ces différents composants peuvent parfaitement être mis en oeuvre dans des barillets autres que celui décrit précédemment et notamment leur incorporation dans un barillet d'un dispositif de blocage de direction de véhicules à moteur est envisageable sans aucune difficulté.

Les figures 3 et 4 montrent très schématiquement des variantes de réalisation du cylindre ou barillet 14 de serrure également adaptée à des portes d'habitation. Sur la figure 3, ce barillet à profil européen est du type simple cylindre à bouton et les goupilles 52 sont disposées selon des axes perpendiculaires à l'axe longitudinal du cylindre (une disposition selon des axes multidirectionnels est bien sûr possible). Bien entendu, le nombre de goupilles est indifférent et des moyens de déverrouillage 50 se présentant sous la forme d'une unique clavette placée dans un logement pratiqué selon une génératrice de l'élément rotorique sont tout aussi bien envisageables. La figure 4 représente un barillet du type demi-cylindre dans lequel les moyens de déverrouillage 50 et le circuit électronique 40 sont disposés d'un même coté, de préférence dans la partie amont la plus éloignée de la face externe de la porte 10.

Un premier mode de réalisation de la clef électronique 18 est maintenant décrite en détail en regard des figures 5 à 7. Cette clef est principalement constituée de deux parties 18A, 18B et comporte, à une extrémité, une tige plate pourvue du premier moyen de connexion électrique 19 comportant un ensemble de contacts individuels (formés par exemple d'un contact de masse et d'un simple contact de données) destinés à coopérer avec les contacts correspondants du second moyen de connexion électrique 39 présent dans l'ouverture 16 de la serrure et, à l'autre extrémité, une tête dont la forme est indifférente, mais qui peut être avantageusement parallélépipédique, et qui comporte, protégé par un volet refermable 78 permettant une protection du clavier et de l'afficheur hors des phases de programmation, un clavier 80 muni d'un ensemble de touches de fonction 82 et de touches numériques 84 et d'un afficheur 86. Avantageusement, un moyen de connexion complémentaire 29 peut être prévu pour relier la clef à un module de programmation externe. Bien que dans l'exemple illustré, les contacts soient disposés à l'extrémité libre de la tige de la clef 18, il est clair que l'homme de l'art pourra envisager toute autre configuration, comme une disposition sur le coté ou sur le dessus de cette tige (voir notamment la demande EP 0 388 997 précitée). A l'extrême, et notamment dans le cas où le barillet comporte en interne les moyens de génération d'énergie 62 pour l'alimentation du microactionneur 60 et que ces moyens sont suffisants pour assurer également l'alimentation de l'ensemble de ses circuits électroniques, les moyens de connexion électrique 19;39,49 peuvent se réduire à de simples moyens de liaison de données sans fil de type radiofréquence ou optique (infrarouge par exemple). La figure 7 montre très schématiquement les différents composants électroniques constituant cette clef. A l'image du circuit électronique 40 du barillet 14, la clef 18 comporte, d'une part, également des moyens électroniques 90 comprenant une unité centrale de traitement 92 ou tout autre module équivalent, une mémoire de programme 94 et une mémoire de données 96 reliés par un bus commun 98 et, d'autre part, un module 95 pour l'alimentation en énergie de ces différents composants électroniques, par exemple une batterie rechargeable ou une pile jetable, et des moyens d'indication sonore ou lumineuse 97. Ce module d'alimentation constitue également une source d'énergie pour les circuits électroniques de la serrure dont il assure l'alimentation, au travers des premier et second moyens de connexion électrique 19, 39.

La mémoire de programme 94, qui est constituée par une mémoire morte (ou mémoire de type ROM) ou tout circuit analogue, est destinée à enregistrer les programmes nécessaires à l'exécution des différentes fonctions utiles à la commande des unités centrales 92 et 42 pour assurer le fonctionnement et la programmation en toute sécurité de la serrure (il peut être noté que l'unité centrale du barillet peut également être pilotée par sa propre mémoire de programme 44).

La mémoire de données 96, qui est constituée par une mémoire non volatile telle qu'une mémoire morte programmable et effaçable électriquement (ou EEPROM), est destinée à enregistrer différents types de données et notamment les différents codes d'identification des serrures accessibles par une clef donnée.

Lorsque cette clef 18 comporte le moyen de connexion complémentaire 29, ce dernier est relié directement au bus commun 98 ou, dans le cas d'une liaison sans fil avec le module de programmation externe, par l'intermédiaire d'une interface spécifique 93, par exemple un récepteur optique ou radiofréquence (pour une liaison infrarouge ou radiofréquence). En ce cas, les moyens d'indication sonore ou lumineuse 97 peuvent servir de témoin de bonne programmation. Dans un souci de simplification de la structure de la clef, lorsque la présence d'une interface particulière n'est pas nécessaire, il est possible d'utiliser le premier moyen de connexion électrique 19 également comme moyen de connexion au module de programmation externe pour permettre une programmation à distance de la mémoire de données 96 de cette clef. Bien entendu, si la liaison par les moyens de connexion électrique est réduite à une simple liaison sans fil, des interfaces spécifiques devront être prévues dans la clef comme au niveau du barillet (à l'image des interfaces représentées à la figure 8A pour la liaison sans fil entre les deux parties de la clef).

Les figures 8 et 9 présentent deux autres modes de réalisation de la clef 18. Sur la figure 8, les première et seconde parties 18A et 18B sont dissociées et reliées entre elles par un câble souple 18C. Comme dans le mode de réalisation précédent, la première partie 18A est constituée d'une simple lame (terminée alors par un moyen de préhension et de manoeuvre) munie du premier moyen de connexion électrique 19. Par contre, la seconde partie 18B se présente maintenant sous la forme d'un système électronique multifonctions, comme une calculatrice ou un agenda électronique, intégrant au moins les circuits électroniques 90 et le module d'alimentation 95, ainsi que le connecteur complémentaire 29 (y compris son interface) si nécessaire. L'alimentation en énergie du barillet et le transfert de données vers les circuits électroniques de ce barillet étant effectués par le câble 18C renfermant le bus commun 98. Il est aisé de comprendre que cette configuration particulière présente l'avantage de pouvoir intégrer dans l'invention les multiples fonctions aujourd'hui seulement disponibles dans une calculatrice, un agenda ou une montre électronique, par exemple un calendrier, un répertoire téléphonique, un composeur téléphonique (dialer), un récepteur de radioméssagerie (pager), un ensemble de mesure de différentes caractéristiques physiques comme la température ou la pression, voire un dispositif de commande d'une alarme pour une voiture ou une habitation. On notera toutefois que la mise en oeuvre de certaines de ces fonctions n'est pas incompatible avec le premier mode de réalisation de la clef dans la mesure où elles peuvent être miniaturisées (mais l'accès aux fonctions n'est alors pas facilité). De plus, on notera qu'une liaison sans fil, par infrarouge notamment, pourrait être valablement envisagée pour la liaison entre les deux parties de la clef (voir par exemple la figure 8A sur laquelle sont également représentées les interfaces 64 et 66 pour la liaison avec le bus commune 98).

La figure 8 montre une variante du second mode de réalisation de la clef décrit précédemment dans laquelle les première et seconde parties 18A, 18B peuvent être totalement dissociées, la première partie constituant un élément extractible de la seconde partie et connectable électriquement à celle-ci par le premier moyen de connexion électrique 19 qui coopère avec un moyen équivalent 69 dans la seconde partie. Dans cette configuration, il importe qu'au moins la batterie 95 et la mémoire de données 96 soient disposées dans la première partie extractible 18A de la clef (la lecture de cette mémoire pouvant en effet être faite directement sous la commande de l'unité centrale 42 de la serrure lorsqu'elle est introduite dans le barillet), les autres éléments électroniques de cette clef pouvant être présents seulement dans sa seconde partie 18B.

Un exemple de fonctionnement de la serrure de haute sûreté selon l'invention, ainsi que de sa programmation (figure 9), est décrit ci-après.

Afin de garantir une sécurité maximale au dispositif électronique programmable décrit précédemment, celui-ci peut disposer avantageusement de deux niveaux de sécurité matérialisés par l'utilisation de deux types de code d'identification. Un code A pour une utilisation normale et un code B pour une utilisation de haute sécurité. Ainsi, par exemple, dans le cadre d'une utilisation au sein d'une entreprise, il est possible par cette différenciation de n'autoriser l'accès de certains locaux qu'aux seules personnes dûment habilitées qui seront alors en possession de clefs munies des deux codes d'identification. Bien évidemment, ce système peut être perfectionné en y intégrant des restrictions supplémentaires, notamment horaires. Il est possible aussi d'affecter à la serrure plusieurs codes selon les circonstances d'utilisation et ainsi de permettre une hiérarchisation des utilisateurs, dans le cas de locaux industriels notamment.

Sur cette base, le fonctionnement du dispositif peut être particulièrement simple. Il est identique dans les deux modes précités. Chaque serrure comporte un code d'identification unique (A ou A+B) alors qu'une clef peut au contraire comporter plusieurs codes d'identification distincts (du type A ou A+B). Lors de l'introduction de la clef dans la serrure, une liaison électrique s'établit entre ces deux éléments et il est procédé au transfert vers le circuit électronique de la serrure du premier code d'identification de la clef qui est alors comparé au code d'identification personnel de la serrure. En cas d'identité entre ces deux codes, le circuit électronique de la serrure commande alors les moyens de déverrouillage dont l'action autorise la rotation des éléments rotoriques du barillet à partir de la clef et donc l'ouverture de la porte. Au contraire, en absence d'identité, la commande des moyens de déverrouillage n'est pas possible et la porte reste fermée. Bien entendu, si la clef comporte plusieurs codes d'identification, le processus décrit se répète pour les autres codes. Dans le mode normal d'utilisation, quel que soit le type de code inscrit dans la clef (A ou A+B), si la serrure possède des codes A et B, la comparaison est réalisée simplement sur le code A. Au contraire, dans le mode de haute sécurité, la comparaison est effectuée sur les deux codes A et B, l'ouverture ne pouvant être commandée qu'en cas d'identité complète des codes (mais une clef A+B pourra ouvrir une serrure ne possédant qu'un code A).

Afin d'augmenter la sécurité des communications entre la serrure et la clef, le processus précité peut être sécurisé de différentes façons, notamment classiquement par un codage particulier par clef de chiffrement (par le biais d'un algorithme spécifique). Une sécurité relativement simple à mettre en place peut consister à diviser chaque code en deux mots de n bits (par exemple 2 fois 8 bits). Dans une première étape, la clef adresse à la serrure seulement la première partie de son code d'identification (le premier mot de n bits) et la serrure effectue alors une comparaison entre cette première partie du code et la première partie de son propre code d'identification. Si une identité est relevée, le circuit électronique de la serrure transmet la seconde partie du code de la serrure à la clef qui peut procéder à son tour à la comparaison de cette seconde partie de code avec celle qu'elle a en mémoire. En cas de nouvelle identité, il peut être procédé comme précédemment.

Une autre façon simple d'assurer une sécurisation des communications de données entre la clef et la serrure est de disposer au niveau de la mémoire de données de la serrure 46 d'un espace mémoire accessible en lecture seule et comprenant uniquement un numéro de référence de cette serrure. Ainsi, après l'introduction de la clef, son unité centrale de commande 92 lit au travers des moyens de connexion électrique 19 (ou tout moyen de liaison équivalent) le contenu de cet espace mémoire et adresse alors à la serrure seulement le code d'identification correspondant qui peut ensuite, comme précédemment, être comparé dans la serrure à son propre code d'identification. Par cette procédure, on évite ainsi de transmettre l'ensemble des codes d'identification à la serrure et donc une possible interception de ces informations sensibles.

Conformément à un aspect essentiel de l'invention, la modification des codes d'identification de la serrure comme de la clef peut être effectuée par l'utilisateur directement à partir de la clef. Aucun dispositif informatique externe (ordinateur personnel par exemple) n'est nécessaire pour cette action et l'utilisateur n'est pas non plus obligé de recourir au fabricant, même en cas de perte de la clef. Dans ce dernier cas, toutefois, l'utilisateur devra avoir pris le soin de noter et de conserver par-devers lui le ou les codes personnels nécessaires à la reprogrammation de sa nouvelle clef.

La programmation des codes au niveau de la clef 18 (par exemple après la perte d'une clef antérieure) est effectuée à partir du clavier 80 et est contrôlée sur l'afficheur 86. Dans une première étape 100, l'utilisateur actionne une première touche de fonction ON/OFF (O) pour accéder aux différentes fonctions évoluées (notamment de programmation) de la clef. L'action sur une deuxième touche de fonction SECRET (I) lors d'une étape suivante 110, permet de valider l'entrée d'un code confidentiel (sur m bits, par exemple 5 bits) effectuée au moyen des touches numériques 84, à l'étape 120, et de visualiser à l'afficheur 86 un premier emplacement mémoire de la clef pour notamment autoriser éventuellement une modification ultérieure des données présentes à cet emplacement. Cet accès en écriture est seulement possible après l'action, au cours de l'étape 130, d'une troisième touche de fonction PROGRAM (P) et est réalisé, lors d'une nouvelle étape 140, par l'inscription d'un premier code de serrure au moyen également des touches numériques, la validation de ce code étant effectuée lors d'une étape terminale 150 par une quatrième touche de fonction SET (V). Au préalable, des touches de fonction de déplacement (⇐⇒) ou d'effacement (C) auront, si nécessaire, permis de modifier le code en cas d'entrée erronée (étapes 160 et 170). Les codes suivants (en cas de pluralité de serrures ou de plusieurs niveaux de code, A et B par exemple) peuvent ensuite être introduits en ayant recours également, dans des étapes ultérieures 180 et 190, à d'autres touches de fonction de déplacement (⇑ ). A l'issue de ces étapes, la clef est programmée et est prête à fonctionner, et la première touche de fonction ON/OFF peut à nouveau être actionnée pour clore le processus de programmation de la clef. Ce processus de programmation manuel décrit précédemment peut s'appliquer aussi bien lors d'une première programmation que lors de modifications ultérieures d'un ou plusieurs codes ou d'ajout de codes nouveaux. Bien entendu, une programmation automatique est tout aussi envisageable et est même préférable lorsque une plus grande sécurité est recherchée (en matière d'habitation notamment). Celle-ci peut être effectuée après l'entrée du code confidentiel et sur la base d'un algorithme interne présent dans la mémoire morte 94. L'entrée d'un code personnel complémentaire peut en ce cas être nécessaire pour permettre la génération des différents codes d'identification.

Pour effectuer la programmation des codes au niveau des différentes serrures, il est nécessaire d'introduire la clef dans la serrure dont on désire modifier le code d'identification. L'utilisateur actionne tout d'abord successivement les touches de fonctions ON/OFF et SECRET, entre son code confidentiel, et introduit le clef dans la serrure (il est ici éventuellement possible de rechercher l'emplacement mémoire correspondant au code de la serrure à changer avec les touches de déplacement, comme indiqué précédemment). Le circuit électronique de la clef et/ou le circuit électronique de la serrure vérifie (ent) alors, à l'étape 200, l'identité des codes d'identification serrure et clef et valide, dans une étape suivante 210, l'action sur la troisième touche de fonction PROGRAM qui permet l'entrée d'un nouveau code d'identification (étape 220) qui, après action sur la quatrième touche de fonction SET dans une étape 230, est transmis à la serrure pour inscription dans sa mémoire de données. La clef peut alors être retirée de la serrure et la touche ON/OFF actionnée une dernière fois.

Des touches de fonction complémentaires sont également prévues pour programmer la serrure dans le mode normal (avec comparaison sur le seul code A) et dans le mode de haute sécurité (comparaison sur les codes A et B). Ces deux touches NORMAL (N) et SECURITE (S) ne sont actives que pour un utilisateur ayant une clef comportant des codes d'identification munis des codes A et B. En outre, après action sur l'une ou l'autre de ces deux touches, l'émission par les moyens d'indication sonore ou lumineuse 97 d'un ou deux signaux sonores ou lumineux, selon le mode choisi, permet d'informer l'utilisateur sur le mode en cours. Ces signaux peuvent également être émis lors de l'introduction de la clef pour en valider la connexion. Une touche RESERVE (R) peut également être prévue pour permettre de restreindre l'utilisation de la clef à une ou plusieurs serrures. Après accès aux fonctions de programmation par ON et SECRET et l'entrée du code confidentiel, une action sur cette touche R suivie du ou des numéros des serrures désirées (ou leur appellation en fonction agenda) permet une validation des barillets correspondants. Ainsi, par cette procédure, il est possible de prêter sa clef à une tierce personne, pour un accès déterminé, sans risquer de voir celle-ci accéder, avec cette même clef, à des lieux non autorisés. Combinée avec une fonction horloge ou calendrier, cette fonction de réservation peut permettre d'autoriser ces accès uniquement dans des conditions horaires déterminées. Le retour à un accès non limité se fera par une nouvelle action sur cette touche R puis sur celle d'effacement C. Cette touche de fonction peut aussi être utilisée avec une touche complémentaire, par exemple la touche numérique 0, pour interdire totalement l'utilisation de la clef. La fonction de désactivation ainsi obtenue, qui peut n'être que temporaire ou être réalisée automatiquement après un temps déterminé de fonctionnement, est particulièrement utile lorsque l'utilisateur possède plusieurs exemplaires d'une même clef et que certaines d'entres elles restent inutilisées (ces clefs peuvent dès lors être désactivées et rendues inutilisables en cas de perte ou de vol). Notons que pour une sécurité totale, cette fonction pourrait avantageusement être activée entre deux utilisations.

Le dispositif de fermeture programmable selon l'invention est donc parfaitement adapté pour remplacer, avec une plus grande sécurité et souplesse d'utilisation, les dispositifs mécaniques actuels tout en leur apportant de nombreuses fonctions nouvelles particulièrement intéressantes. D'autres améliorations sont également envisageables, notamment dans un souci de diminuer la consommation de la batterie de la clef ou d'en améliorer encore la sécurité.

Ainsi, la durée de vie de la batterie peut être notablement augmentée en dissociant, comme il a été dit précédemment, l'alimentation en énergie des circuits électroniques, effectuée par cette batterie, de celle nécessaire à la commande du déblocage du pêne (commande du microactionneur 60). Au moins trois solutions connues sont envisageables actuellement pour créer, par l'introduction ou la rotation de la clef, le courant électrique nécessaire à cette commande. Tout d'abord, ce courant peut être généré par une induction magnétique résultant par exemple du déplacement d'un aimant, sous l'effet de l'introduction de la clef, dans une bobine qui l'entoure (il peut être préférable de stocker le courant induit par la variation de flux magnétique plutôt que de l'utiliser immédiatement). Ensuite, ce courant peut encore être produit par une mini-génératrice de courant lancée par la rotation de la clef et couplée à un dispositif de réduction adéquat. Enfin, l'utilisation de générateurs piézo-électriques peut aussi être envisagée. Ces systèmes reposent sur un dispositif mécanique qui, entraîné par l'introduction ou la rotation de la clef, exerce une force sur un cristal piézo-électrique (directement ou par l'intermédiaire d'un élément élastique contraint par ce dispositif) qui en retour génère des charges créant le courant électrique.

De même, la sécurité du dispositif peut être augmentée en protégeant classiquement le barillet et la clef contre les émissions électromagnétiques par rayonnement ou en interdisant les accès non autorisés (du fait d'un balayage successif de l'ensemble des codes notamment), par exemple en obligeant l'utilisateur à retirer sa clef après toute tentative infructueuse ou en imposant une durée d'attente minimale avant toute nouvelle tentative.

## Revendications

1. Dispositif électronique de fermeture programmable comportant une serrure (12) destinée à être manoeuvrée par une clef (18) lorsqu'une identité entre un code d'identification de la serrure et un code d'identification de la clef associée est constatée, caractérisé en ce que
la serrure comporte un barillet (14) muni d'une partie (14A) dans laquelle est ménagée au moins une ouverture (16) pour recevoir ladite clef (18),
le barillet comportant au moins un moyen de connexion électrique (39,49), un moyen électronique de commande (40) comportant au moins un moyen de mémoire (46) pour emmagasiner au moins un code d'identification et relié à le au moins un moyen de connexion électrique, et un moyen de déverrouillage (50) sensible audit moyen électronique de commande et destiné à procéder au déverrouillage de la serrure, et en ce que
la clef comporte un premier moyen de connexion électrique (19) destiné à coopérer avec le moyen de connexion électrique de la serrure lorsque la clef est introduite dans l'ouverture (16) correspondante, un premier moyen électronique de commande (90) comportant au moins un premier moyen de mémoire (96) pour emmagasiner au moins un code d'identification et relié au premier moyen de connexion électrique et un moyen de programmation (80, 86, 90) pour modifier, sous la commande d'un moyen d'entrée d'un code confidentiel (82,84), les données contenues dans chacun des moyens électroniques de commande (40,90) de la clef et de la serrure,
l'alimentation en énergie des moyens électroniques de commande de la clef et de la serrure et du moyen de déverrouillage du barillet étant assurée à partir d'un moyen (95) d'alimentation en énergie.

2. Dispositif électronique de fermeture programmable comportant une serrure (12) destinée à être manoeuvrée par une clef (18) lorsqu'une identité entre un code d'identification de la serrure et un code d'identification de la clef associée est constatée, caractérisé en ce que
la serrure comporte un barillet (14) muni d'une partie (14A) dans laquelle est ménagée au moins une ouverture (16) pour recevoir ladite clef (18),
le barillet comportant au moins un moyen de liaison sans fil, un moyen électronique de commande (40) comportant au moins un moyen de mémoire (46) pour emmagasiner au moins un code d'identification et relié à le au moins un moyen de liaison sans fil, et un moyen de déverrouillage (50) sensible audit moyen électronique de commande et destiné à procéder au déverrouillage de la serrure, et en ce que
la clef comporte un premier moyen de liaison sans fil destiné à coopérer avec le moyen de liaison sans fil de la serrure lorsque la clef est introduite dans l'ouverture (16) correspondante, un premier moyen électronique de commande (90) comportant au moins un premier moyen de mémoire (96) pour emmagasiner au moins un code d'identification et relié au premier moyen de liaison sans fil et un moyen de programmation (80, 86, 90) pour modifier, sous la commande d'un moyen d'entrée d'un code confidentiel (82,84), les données contenues dans chacun des moyens électroniques de commande (40,90) de la clef et de la serrure,
l'alimentation en énergie des moyens électroniques de commande de la clef et de la serrure et du moyen de déverrouillage du barillet étant assurée à partir d'un moyen (95) d'alimentation en énergie.

3. Dispositif électronique programmable selon la revendication 1 ou la revendication 2, caractérisé en ce que ledit moyen d'alimentation en énergie comporte une batterie rechargeable ou une pile jetable disposée dans la clef.

4. Dispositif électronique programmable selon la revendication 1 ou la revendication 2, caractérisé en ce que ledit moyen d'alimentation en énergie comporte en outre des moyens de génération d'énergie (62), disposés dans le barillet de la serrure, et qui, actionnés par l'introduction ou la rotation de la clef, permettent au moins l'alimentation en énergie du moyen de déverrouillage (50;60).

5. Dispositif électronique programmable selon la revendication 1 ou la revendication 2, caractérisé en ce que ladite clef est formée de première (18A) et seconde parties (18B) distinctes reliées par une partie intermédiaire (18C).

6. Dispositif électronique programmable selon la revendication 5, caractérisé en ce que ladite partie intermédiaire (18C) est constituée par une liaison électrique souple.

7. Dispositif électronique programmable selon la revendication 5, caractérisé en ce que ladite partie intermédiaire (18C) est constituée par une liaison sans fil (64,66).

8. Dispositif électronique programmable selon la revendication 5, caractérisé en ce que ladite première partie (18A) se présente sous la forme d'une tige munie d'une tête de manoeuvre et comportant le premier moyen de connexion électrique (19) et en ce que ladite seconde partie (18B) peut faire fonction d'ensemble électronique multifonctions et comporte en outre les moyens électroniques et d'alimentation en énergie de la clef (90,95) et les moyens de programmation (80,86).

9. Dispositif électronique programmable selon la revendication 1 ou la revendication 2, caractérisé en ce que ladite clef est constituée par la liaison séparable d'une première partie (18A) en forme de tige munie d'une tête de manoeuvre et comportant le premier moyen de connexion électrique (19) et au moins le moyen d'alimentation en énergie (95) et le premier moyen de mémoire (96), et d'une seconde partie (18B) pouvant faire fonction d'ensemble électronique multifonctions et comportant l'ensemble des moyens (80,86,90) nécessaires pour permettre la programmation des données contenues dans les moyens électroniques de cette clef et de la serrure ainsi qu'un troisième moyen de connexion électrique (69) pour recevoir le premier moyen de connexion électrique (19).

10. Dispositif électronique programmable selon la revendication 8 ou la revendication 9, caractérisé en ce que ledit ensemble électronique multifonctions comprend l'un des dispositifs suivants : calculatrice électronique, agenda électronique, montre électronique, récepteur de radiomessagerie, composeur téléphonique, alarme, capteur de mesure.

11. Dispositif électronique programmable selon la revendication 1, caractérisé en ce que ladite clef comporte en outre un moyen de connexion complémentaire (29;93) destiné à une programmation à distance des données contenues dans les moyens électroniques (40,90) de commande de cette clef et de la serrure.

12. Dispositif électronique programmable selon la revendication 11, caractérisé en ce que ledit moyen de connexion complémentaire comporte un moyen de liaison sans fil, par exemple radiofréquence ou optique.

13. Dispositif électronique programmable selon la revendication 11 ou la revendication 12, caractérisé en ce que ledit premier moyen de connexion électrique est utilisé également comme moyen de connexion externe.

14. Dispositif électronique programmable selon la revendication 1 ou la revendication 2, caractérisé en ce que ladite clef comporte en outre un moyen de codage mécanique destiné à coopérer avec un moyen de décodage mécanique correspondant de la serrure.

15. Dispositif électronique programmable selon la revendication 1 ou la revendication 2, caractérisé en ce que le moyen électronique de commande (40) de la serrure comporte en outre des moyens de comparaison (42) pour effectuer une comparaison entre le code d'identification de la serrure et au moins un code correspondant de la clef reçu au travers des moyens de connexion électrique (19; 39, 49).

16. Dispositif électronique programmable selon la revendication 1 ou la revendication 2, caractérisé en ce que le moyen électronique de commande (90) de la clef comporte en outre des moyens de comparaison (92) pour effectuer une comparaison entre le code d'identification de la serrure et au moins un code correspondant de la clef reçu au travers des moyens de connexion électrique (19; 39, 49).

17. Dispositif électronique programmable selon la revendication 15 ou la revendication 16, caractérisé en ce que la transmission des codes d'identification entre la serrure et la clef est assurée au moyen d'un codage par clef de chiffrement.

18. Dispositif électronique programmable selon la revendication 1 ou la revendication 2, caractérisé en ce que ledit moyen de mémoire du barillet (46) comporte un espace mémoire accessible par la clef en lecture seulement.

19. Dispositif électronique programmable selon la revendication 1 ou la revendication 2, caractérisé en ce que chaque code d'identification comporte des premier et second codes d'identification et en ce que, dans un mode normal, la comparaison des codes d'identification respectifs de la serrure et de la clef est effectuée uniquement sur le premier code d'identification alors que, dans un mode de sécurité, cette comparaison est effectuée sur les premier et second codes d'identification.

20. Dispositif électronique programmable selon la revendication 19, caractérisé en ce que chaque code d'identification est formé de deux mots de n bits.

21. Dispositif électronique programmable selon la revendication 19, caractérisé en ce que le moyen électronique de commande (40) du barillet de la serrure effectue, dans un premier temps, par l'intermédiaire de moyens de comparaison (42) disposés dans le barillet, la comparaison du premier mot de n bits du code d'identification de la serrure avec le premier mot de n bits du code d'identification de la clef reçu de la clef (18) au travers des moyens de connexion électrique (19;39,49) et en ce que le premier moyen électronique de commande de la clef (90) comporte également des moyens de comparaison (92) pour effectuer, dans un second temps, en cas d'identité entre ces deux premiers mots, une comparaison entre le second mot de n bits du code d'identification de la clef et le second mot de n bits du code d'identification de la serrure reçu de la serrure (12) au travers des moyens de connexion électrique (19; 39, 49), une nouvelle identité portant sur ces deux second mots pouvant seule autoriser un déverrouillage de la serrure.

22. Clef électronique destinée à coopérer avec un barillet (14) d'une serrure (12) comportant au moins un moyen de connexion électrique (39,49), un moyen électronique de commande (40) comportant au moins un moyen de mémoire (46) pour emmagasiner au moins un code d'identification et relié à le au moins un moyen de connexion électrique, et un moyen de déverrouillage (50) sensible audit moyen électronique de commande et destiné à procéder au déverrouillage de la serrure, caractérisée en ce que ladite clef comporte un premier moyen de connexion électrique (19) destiné à coopérer avec le moyen de connexion électrique (39,49) correspondant du barillet lorsque la clef est introduite dans une ouverture (16) de ce barillet, un premier moyen électronique de commande (90) comportant au moins un premier moyen de mémoire (96) pour emmagasiner au moins un code d'identification et relié au premier moyen de connexion électrique, et un moyen de programmation (80,86,90) pour modifier, sous la commande d'un moyen d'entrée d'un code confidentiel (82,84), les données contenues dans chacun des moyens électronique de commande (49,90) de la clef et du barillet de la serrure.

23. Clef électronique destinée à coopérer avec un barillet (14) d'une serrure (12) comportant au moins un moyen de liaison sans fil, un moyen électronique de commande (40) comportant au moins un moyen de mémoire (46) pour emmagasiner au moins un code d'identification et relié à le au moins un moyen de liaison sans fil, et un moyen de déverrouillage (50) sensible audit moyen électronique de commande et destiné à procéder au déverrouillage de la serrure, caractérisée en ce que ladite clef comporte un premier moyen de liaison sans fil destiné à coopérer avec le moyen de liaison sans fil correspondant du barillet lorsque la clef est introduite dans une ouverture (16) de ce barillet, un premier moyen électronique de commande (90) comportant au moins un premier moyen de mémoire (96) pour emmagasiner au moins un code d'identification et relié au premier moyen de liaison sans fil, et un moyen de programmation (80,86,90) pour modifier, sous la commande d'un moyen d'entrée d'un code confidentiel (82,84), les données contenues dans chacun des moyens électronique de commande (49,90) de la clef et du barillet de la serrure.

24. Clef électronique selon la revendication 22 ou la revendication 23, caractérisé en ce qu'elle comporte en outre un moyen d'alimentation en énergie des moyens électronique de la clef et du barillet de la serrure correspondant constitué avantageusement d'une batterie rechargeable ou d'une pile jetable.

25. Clef selon la revendication 24, caractérisée en ce qu'elle comporte en outre des moyens d'indication sonore ou lumineuse (97) pour informer l'utilisateur du fonctionnement de la clef dans le mode normal ou dans le mode de sécurité.

26. Clef selon la revendication 24, caractérisée en ce que lesdits moyens de programmation comportent une touche de fonction spécifique (SECURITE) permettant, aux seuls utilisateurs de clefs pouvant fonctionner dans le mode de sécurité, de modifier les codes d'identification des serrures.

27. Clef selon la revendication 24, caractérisée en ce que lesdits moyens de programmation comportent une touche de fonction spécifique (RESERVE) permettant au titulaire d'une clef de valider l'accès à une ou plusieurs serrures déterminées parmi l'ensemble des serrures manoeuvrables par cette clef.

28. Clef selon la revendication 24, caractérisée en ce que lesdits moyens de programmation comportent une combinaison déterminée de touches de fonction spécifique (RESERVE et ZERO) permettant au titulaire d'une clef d'en interdire l'utilisation en désactivant ses fonctions essentielles de lecture et de comparaison.

29. Clef selon la revendication 28, caractérisée en ce que ladite interdiction peut être temporaire ou réalisée automatiquement après un temps déterminé de fonctionnement.

30. Barillet de serrure destiné à coopérer avec une clef électronique selon l'une quelconque des revendications 22 à 29, caractérisé en ce qu'il comporte au moins un moyen de connexion électrique (39,49), un moyen électronique de commande (40) comportant au moins un moyen de mémoire (46) pour emmagasiner au moins un code d'identification et relié à le au moins un moyen de connexion électrique, et un moyen de déverrouillage (50) sensible audit moyen électronique de commande et destiné à procéder au déverrouillage de la serrure, et en ce que les données contenues dans les moyens électroniques de commande (40) peuvent être modifiées à partir d'un moyen de programmation (80,86,90) de la clef.

## Patentansprüche

1. Programmierbare elektronische Schließvorrichtung umfassend ein Schloss (12), das dazu bestimmt ist, durch einen Schlüssel (18) betätigt zu werden, wenn eine Identität zwischen einem Identifikationscode des Schlosses und einem Identifikationscode des zugehörigen Schlüssels festgestellt wird, **dadurch gekennzeichnet, dass**
das Schloss eine Trommel (14) umfasst, die mit einem Teil (14A) ausgerüstet ist, in welchem mindestens eine Öffnung (16) untergebracht ist, um den Schlüssel (18) aufzunehmen,
die Trommel zumindest ein elektrisches Verbindungsmittel (39, 49) umfasst, ein elektronisches Steuermittel (40), das zumindest ein Speichermittel (46) umfasst zur Speicherung mindestens eines Identifikationscodes und welches verbunden ist mit dem zumindest einen elektrischen Verbindungsmittel, und ein Entriegelungsmittel (50), das auf das elektronische Steuerungsmittel anspricht und dafür bestimmt ist, die Entriegelung des Schlosses vorzunehmen, und dadurch, dass
der Schlüssel ein erstes elektrisches Verbindungsmittel (19) umfasst, das dafür bestimmt ist, mit dem elektrischen Verbindungsmittel des Schlosses zusammenzuwirken, wenn der Schlüssel in die entsprechende Öffnung (16) eingeführt wird, ein erstes elektronisches Steuerungsmittel (90), das zumindest ein erstes Speichermittel (96) umfasst, zur Speicherung zumindest eines Identifikationscodes und welches verbunden ist mit dem ersten elektrischen Verbindungsmittel und einem Programmiermittel (80, 86, 90), um unter der Steuerung eines Mittels zur Eingabeeines vertraulichen Codes (82, 84) die in jedem der elektronischen Steuerungsmittel (40, 90) des Schlüssels und des Schlosses enthaltenen Daten zu modifizieren,
die Energieversorgung der elektronischen Steuerungsmittel des Schlüssels und des Schlosses und des Entriegelungsmittels der Trommel ausgehend von einem Energieversorgungsmittel (95) sichergestellt ist.

2. Programmierbare, elektronische Schließvorrichtung, umfassend ein Schloss (12), das dafür bestimmt ist, durch einen Schlüssel (18) betätigt zu werden, wenn eine Identität zwischen einem Identifikationscode des Schlosses und einem Identifikationscode des zugehörigen Schlüssels festgestellt wird, **dadurch gekennzeichnet, dass**
das Schloss eine Trommel (14) umfasst, die mit einem Teil (14A) ausgestattet ist, in welchem mindestens eine Öffnung (16) angeordnet ist, um den Schlüssel (18) aufzunehmen,
die Trommel zumindest ein drahtloses Verbindungsmittel umfasst, ein elektronisches Steuerungsmittel (40), das zumindest ein Speichermittel (46) umfasst, um zumindest einen Identifikationscode zu speichern und welches verbunden ist mit dem zumindest einen drahtlosen Verbindungsmittel, und ein Entriegelungsmittel (50), das auf das elektronische Steuerungsmittel anspricht und dafür bestimmt ist, die Entriegelung des Schlosses durchzuführen, und dadurch, dass
der Schlüssel ein erstes drahtloses Verbindungsmittel umfasst, das dafür bestimmt ist, mit dem drahtlosen Verbindungsmittel des Schlosses zusammenzuwirken, wenn der Schlüssel in die entsprechende Öffnung (16) eingeführt wird, ein erstes elektronisches Steuerungsmittel (90), das zumindest ein erstes Speichermittel (96) umfasst, zur Speicherung zumindest eines Identifikationscodes und welches verbunden ist mit dem ersten drahtlosen Verbindungsmittel und einem Programmiermittel (80, 86, 90), um unter der Steuerung eines Mittels zur Eingabe eines vertraulichen Codes (82, 84) die Daten, welche in jedem der elektronischen Steuerungsmittel (40, 90) des Schlüssels und des Schlosses enthalten sind, zu modifizieren
die Energieversorgung der elektronischen Steuerungsmittel des Schlüssels und des Schlosses und des Entriegelungsmittels der Trommel ausgehend von einem Energieversorgungsmittel (95) sichergestellt ist.

3. Programmierbare elektronische Vorrichtung nach Anspruch 1 oder Anspruch 2, **dadurch gekennzeichnet, dass** das Energieversorgungsmittel eine wiederaufladbare Batterie oder eine Wegwerfbatterie umfasst, die in dem Schlüssel vorgesehen ist.

4. Programmierbare elektronische Vorrichtung nach Anspruch 1 oder 2, **dadurch gekennzeichnet, dass** das Energieversorgungsmittel außerdem Energieerzeugungsmittel (62) umfasst, die in der Trommel des Schlosses angeordnet sind, und welche durch die Einführung oder die Drehung des Schlüssels betätigt werden, und zumindest die Energieversorgung des Entriegelungsmittels (50; 60) gestatten.

5. Programmierbare elektronische Vorrichtung nach Anspruch 1 oder 2, **dadurch gekennzeichnet, dass** der Schlüssel aus einem getrennten ersten (18A) und zweiten (18B) Teil gebildet ist, welche durch ein Zwischenteil (18C) verbunden sind.

6. Programmierbare elektronische Vorrichtung nach Anspruch 5, **dadurch gekennzeichnet, dass** der Zwischenteil (18C) durch eine biegsame elektrische Verbindung gebildet wird.

7. Programmierbare elektronische Vorrichtung nach Anspruch 5, **dadurch gekennzeichnet, dass** der Zwischenteil (18C) durch eine drahtlose Verbindung (64, 66) gebildet wird.

8. Programmierbare elektronische Vorrichtung nach Anspruch 5, **dadurch gekennzeichnet, dass** der erste Teil (18A) die Form eines Dorns hat, der mit einem Bedienungskopf ausgestattet ist und das erste elektrische Verbindungsmittel (19) umfasst, und der zweite Teil (18B) als elektronisches Multifunktionsensemble dienen kann und außerdem die elektronischen Mittel und Energieversorgungsmittel des Schlüssels (90, 95) und die Programmiermittel (80, 86) umfasst.

9. Programmierbare elektronische Vorrichtung nach Anspruch 1 oder 2, **dadurch gekennzeichnet, dass** der Schlüssel gebildet wird durch die trennbare Verbindung eines ersten Teils (18A) in Form eines Dorns, der mit einem Bedienungskopf ausgerüstet ist und das erste elektrische Verbindungsmittel (19) und zumindest das Energieversorgungsmittel (95) und das erste Speichermittel (96) umfasst, und eines zweiten Teils (18B), der als elektronisches Multifunktionsensemble dienen kann und das Ensemble der Mittel (80, 86, 90) umfasst, die notwendig sind zur Ermöglichung der Programmierung der Daten, die in den elektronischen Mitteln des Schlüssels und des Schlosses enthalten sind, sowie ein drittes elektrisches Verbindungsmittel (69) zur Aufnahme des ersten elektrischen Verbindungsmittels (19) .

10. Programmierbare elektronische Vorrichtung nach Anspruch 8 oder 9, **dadurch gekennzeichnet, dass** das elektronische Multifunktionsensemble eine der folgenden Vorrichtungen umfasst: einen elektronischen Rechner, einen elektronischen Zeitplaner, eine elektronische Uhr, einen Funknachrichten-Empfänger, einen Telefonwähler, einen Alarm, einen Messaufnehmer.

11. Programmierbare elektronische Vorrichtung nach Anspruch 1, **dadurch gekennzeichnet, dass** der Schlüssel außerdem ein ergänzendes Verbindungsmittel (29, 93) umfasst, das für eine Fernprogrammierung der Daten bestimmt ist, die in den elektronischen Steuerungsmitteln (40, 90) des Schlüssels und des Schlosses enthalten sind.

12. Programmierbare elektronische Vorrichtung nach Anspruch 11, **dadurch gekennzeichnet, dass** das ergänzende Verbindungsmittel ein drahtloses Verbindungsmittel umfasst, z.B. per Funk oder optisch.

13. Programmierbare elektronische Vorrichtung nach Anspruch 11 oder 12, **dadurch gekennzeichnet, dass** das erste elektrische Verbindungsmittel ebenfalls als externes Verbindungsmittel verwendet wird.

14. Programmierbare elektronische Vorrichtung nach Anspruch 1 oder 2, **dadurch gekennzeichnet, dass** der Schlüssel außerdem ein mechanisches Codiermittel umfasst, das dafür bestimmt ist, mit einem entsprechenden mechanischen Decodiermittel des Schlosses zusammenzuwirken.

15. Programmierbare elektronische Vorrichtung nach Anspruch 1 oder 2, **dadurch gekennzeichnet, dass** das elektronische Steuerungsmittel (40) des Schlosses außerdem Vergleichsmittel (42) umfasst, zur Durchführung eines Vergleichs zwischen dem Identifikationscode des Schlosses und zumindest einem entsprechenden Code des Schlüssels, der über die elektrischen Verbindungsmittel (19; 39, 49) empfangen wird.

16. Programmierbare elektronische Vorrichtung nach Anspruch 1 oder 2, d**adurch gekennzeichnet, dass** das elektronische Steuerungsmittel (90) des Schlüssels außerdem Vergleichsmittel (92) umfasst, zur Durchführung eines Vergleichs zwischen dem Identifikationscode des Schlosses und zumindest einem entsprechenden Code des Schlüssels, welcher über die elektrischen Verbindungsmittel (19, 39, 49) empfangen wird.

17. Programmierbare elektronische Vorrichtung nach Anspruch 15 oder 16, **dadurch gekennzeichnet, dass** die Übertragung der Identifikationscodes zwischen dem Schloss und dem Schlüssel gesichert wird mittels einer Codierung durch Chiffrierschlüssel.

18. Programmierbare elektronische Vorrichtung nach Anspruch 1 oder 2, **dadurch gekennzeichnet, dass** das Speichermittel der Trommel (46) einen Speicherraum umfasst, auf den der Schlüssel nur Lesezugriff hat.

19. Programmierbare elektronische Vorrichtung nach Anspruch 1 oder 2, **dadurch gekennzeichnet, dass** jeder Identifikationscode erste und zweite Identifikationscodes umfasst, und dadurch, dass in einem normalen Modus der Vergleich der jeweiligen Identifikationscodes des Schlosses und des Schlüssels ausschließlich bezüglich des ersten Identifikationscodes durchgeführt wird, wohingegen in einem Sicherheitsmodus dieser Vergleich bezüglich der ersten und zweiten Identifikationscodes durchgeführt wird.

20. Programmierbare elektronische Vorrichtung nach Anspruch 19, **dadurch gekennzeichnet, dass** jeder Identifikationscode aus zwei Worten von n Bits gebildet ist.

21. Programmierbare elektronische Vorrichtung nach Anspruch 19, **dadurch gekennzeichnet, dass** das elektronische Steuerungsmittel (40) der Trommel des Schlosses zunächst unter Einschaltung der Vergleichsmittel (42), die in der Trommel vorgesehen sind, den Vergleich des ersten Wortes von n Bits des Identifikationscodes des Schlosses mit dem ersten Wort von n Bits des Identifikationscodes des Schlüssels, der aus dem Schlüssel (18) über die elektrischen Verbindungsmittel (19; 39, 49) empfangen wurde, vollzieht, und dadurch, dass das erste elektronische Steuerungsmittel des Schlüssels (90) ebenfalls Vergleichsmittel (92) umfasst, um in einem zweiten Schritt, im Falle der Identität der zwei ersten Worte, einen Vergleich durchzuführen zwischen dem zweiten Wort aus n Bits des Identifikationscodes des Schlüssels und des zweiten Wortes aus n Bits des Identifikationscodes des Schlosses, welcher aus dem Schloss (12) über die elektrischen Verbindungsmittel (19, 39, 49) empfangen wurde, wobei nur eine erneute Identität zwischen diesen zwei zweiten Worten eine Entriegelung des Schlosses autorisieren kann.

22. Elektronischer Schlüssel, der dazu bestimmt ist, mit einer Trommel (14) eines Schlosses (12) zusammenzuwirken, die zumindest ein elektrisches Verbindungsmittel (39, 49) umfasst, ein elektronisches Steuerungsmittel (40), das zumindest ein Speichermittel (46) umfasst, zur Speicherung zumindest eines Identifikationscodes und welches mit zumindest einem elektrischen Verbindungsmittel verbunden ist, und ein Entriegelungsmittel (50), das auf das elektronische Steuerungsmittel anspricht und dazu bestimmt ist, eine Entriegelung des Schlosses durchzuführen, **dadurch gekennzeichnet, dass** der Schlüssel ein erstes elektrisches Verbindungsmittel (19) umfasst, das dafür bestimmt ist, mit dem entsprechenden elektrischen Verbindungsmittel (39, 49) der Trommel zusammenzuwirken, wenn der Schlüssel in die Öffnung (16) der Trommel eingeführt wird, ein erstes elektronisches Steuerungsmittel (90), das zumindest ein erstes Speichermittel (96) umfasst, zur Speicherung zumindest eines Identifikationscodes und welches mit dem ersten elektrischen Verbindungsmittel verbunden ist, und ein Programmiermittel (80, 86, 90), um unter der Steuerung eines Mittels zur Eingabe eines vertraulichen Codes (82, 84) die Daten, welche in jedem der elektronischen Steuerungsmittel (49, 90) des Schlüssels und der Trommel des Schlosses enthalten sind, zu modifizieren.

23. Elektronischer Schlüssel, der dafür bestimmt ist, mit einer Trommel (14) eines Schlosses (12) zusammenzuwirken, das zumindest ein drahtloses Verbindungsmittel umfasst, ein elektronisches Steuerungsmittel (40), welches zumindest ein Speichermittel (46) umfasst zur Speicherung von zumindest einem Identifikationscode und welches mit dem zumindest einen drahtlosen Verbindungsmittel verbunden ist, und ein Entriegelungsmittel (50), das auf das elektronische Steuerungsmittel anspricht und dafür bestimmt ist, die Entriegelung des Schlosses durchzuführen, **dadurch gekennzeichnet, dass** der Schlüssel ein erstes drahtloses Verbindungsmittel umfasst, das dazu bestimmt ist, mit dem entsprechenden drahtlosen Verbindungsmittel der Trommel zusammenzuwirken, wenn der Schlüssel in eine Öffnung (16) der Trommel eingeführt wird, ein erstes elektronisches Steuerungsmittel (90), das zumindest ein erstes Speichermittel (96) umfasst zur Speicherung von zumindest einem Identifikationscode und welches verbunden ist mit dem ersten drahtlosen Verbindungsmittel, und ein Programmiermittel (80, 86, 90), um unter der Steuerung eines Mittels zur Eingabe eines vertraulichen Codes (82, 94) die Daten, welche in jedem der elektronischen Steuerungsmittel (49, 90) des Schlüssels und der Trommel des Schlosses enthalten sind, zu modifizieren.

24. Elektronischer Schlüssel nach Anspruch 22 oder 23, **dadurch gekennzeichnet, dass** er außerdem ein Energieversorgungsmittel der elektronischen Mittel des Schlüssels und der entsprechenden Trommel des Schlosses umfasst, welche vorzugsweise durch eine wiederaufladbare Batterie oder eine Wegwerfbatterie gebildet werden.

25. Schlüssel nach Anspruch 24, **dadurch gekennzeichnet, dass** er außerdem klingende oder leuchtende Anzeigemittel (97) umfasst, um den Benutzer über den Betrieb des Schlüssels im normalen Modus oder im Sicherheitsmodus zu informieren.

26. Schlüssel nach Anspruch 24, **dadurch gekennzeichnet, dass** die Programmiermittel eine spezifische Funktionstaste (SECURITE) umfassen, welche es den Benutzern von Schlüsseln, die in dem Sicherheitsmodus arbeiten können, gestattet, die Identifikationscodes der Schlösser zu modifizieren.

27. Schlüssel nach Anspruch 24, **dadurch gekennzeichnet, dass** die Programmiermittel eine spezifische Funktionstaste (RESERVE) umfassen, welche es einem Halter eines Schlüssels gestatten, den Zugang zu einem oder mehreren bestimmten Schlössern in dem Ensemble von Schlössern, die durch diesen Schlüssel betätigbar sind, zu validieren.

28. Schlüssel nach Anspruch 24, **dadurch gekennzeichnet, dass** die Programmiermittel eine bestimmte Kombination von spezifischen Funktionstasten (RESERVE und ZERO) umfassen, welche es dem Halter eines Schlüssels gestattet, dessen Verwendung zu unterbinden, durch Deaktivierung seiner wesentlichen Funktionen des Lesens und des Vergleichens.

29. Schlüssel nach Anspruch 28, **dadurch gekennzeichnet, dass** die Unterbindung vorübergehend sein kann, oder automatisch verwirklicht wird nach einer vorbestimmten Betriebszeit.

30. Schlosstrommel, welche dafür bestimmt ist, mit einem elektronischen Schlüssel nach einem der Ansprüche 22 bis 29 zusammenzuwirken, **dadurch gekennzeichnet, dass** sie zumindest ein elektrisches Verbindungsmittel (39, 49) umfasst, ein elektronisches Steuerungsmittel (40), das zumindest ein Speichermittel (46) umfasst, zur Speicherung von zumindest einem Identifikationscode und welches verbunden ist mit dem zumindest einen elektrischen Verbindungsmittel, und ein Entriegelungsmittel (50), das auf das elektronische Steuerungsmittel anspricht und dafür bestimmt ist, die Entriegelung des Schlosses durchzuführen, und dadurch, dass die Daten, welche in den elektronischen Steuerungsmitteln (40) enthalten sind, ausgehend von einem Programmiermittel (80, 86, 90) des Schlüssels modifiziert werden können.

## Claims

1. A programmable electronic closure system comprising a lock (12) designed to be operated by a key (18) when an identification code of the lock and an identification code of the associated key are observed to match, the system being characterised in that:
the lock includes a cylinder (14) provided with a portion (14A) in which at least one keyway (16) is provided for receiving said key (18);
the cylinder includes at least one electrical connection means (39, 49), electronic control means (40) including at least one memory means (46) for storing at least one identification code and connected to the at least one electrical connection means, and release means (50) responsive to said electronic control means and designed to release the lock; and in that
the key includes first electrical connection means (19) for co-operating with the electrical connection means of the lock when the key is inserted in the corresponding keyway (16), first electronic control means (90) including at least first memory means (96) for storing at least one identification code and connected to the first electrical connection means, and programming means (80, 86, 90) for modifying the data contained in each of the electronic control means (40, 90) of the key and of the lock under the control of means (82, 84) for inputting a confidential code;
the electronic control means of the key and of the lock, and the cylinder release means being powered by power supply means (95).

2. A programmable electronic closure system comprising a lock (12) designed to be operated by a key (18) when an identification code of the lock and an identification code of the associated key are observed to match, the system being characterised in that:
the lock includes a cylinder (14) provided with a portion (14A) in which at least one keyway (16) is provided for receiving said key (18);
the cylinder includes at least one cordless link means, electronic control means (40) including at least one memory means (46) for storing at least one identification code and connected to the at least one cordless link means, and release means (50) responsive to said electronic control means and designed to release the lock; and in that
the key includes first cordless link means (19) for co-operating with the cordless link means of the lock when the key is inserted in the corresponding keyway (16), first electronic control means (90) including at least first memory means (96) for storing at least one identification code and connected to the first cordless link means, and programming means (80, 86, 90) for modifying the data contained in each of the electronic control means (40, 90) of the key and of the lock under the control of means (82, 84) for inputting a confidential code;
the electronic control means of the key and of the lock, and the cylinder release means being powered by power supply means (95).

3. A programmable electronic system according to claim 1 or claim 2, characterised in that said power supply means comprises a rechargeable battery or a discardable battery disposed in the key.

4. A programmable electronic system according to claim 1 or claim 2, characterised in that said power supply means further comprises electricity generator means (62) disposed in the cylinder of the lock and actuated by insertion or rotation of the key, serving to power at least the release means (50; 60).

5. A programmable electronic system according to claim 1 or claim 2, characterised in that said key is formed of distinct first and second portions (18A, 18B) interconnected by an intermediate portion (18C).

6. A programmable electronic system according to claim 5, characterised in that said intermediate portion (18C) is constituted by a flexible electrical link.

7. A programmable electronic system according to claim 5, characterised in that said intermediate portion (18C) is constituted by a cordless link (64, 66).

8. A programmable electronic system according to claim 5, characterised in that said first portion (18A) is in the form of a rod provided with a handling head and including the first electrical connection means (19), and in that said second portion (18B) is capable of acting as an electronic multifunction unit and further includes the electronic means and the power supply of the key (90, 95) and the programming means (80, 86).

9. A programmable electronic system according to claim 1 or claim 2, characterised in that said key is constituted by the separable connection of a first portion (18A) in the form of a rod provided with a handling head and including the first electrical connection means (19) and at least the power supply means (95) and the first memory means (96), and a second portion (18B) capable of acting as a multifunction electronic unit and including all of the means (80, 86, 90) required for programming the data contained in the electronic means of the key and of the lock, together with third electrical connection means (69) for receiving the first electrical connection means (19).

10. A programmable electronic system according to claim 8 or claim 9, characterised in that said electronic multifunction unit comprises one of the following devices: an electronic calculator, an electronic notebook, an electronic watch, a radio paging receiver, a telephone dialer, an alarm, a measurement sensor.

11. A programmable electronic system according to claim 1, characterised in that said key further includes additional connection means (29; 93) for remotely programming data contained in the electronic control means (40, 90) of said key and of the lock.

12. A programmable electronic system according to claim 11, characterised in that said additional connection means includes cordless connection means, e.g. radiofrequency or optical connection means.

13. A programmable electronic system according to claim 11 or claim 12, characterised in that said first electrical connection means is also used as external connection means.

14. A programmable electronic system according to claim 1 or claim 2, characterised in that said key further includes mechanical coding means for co-operating with corresponding mechanical decoding means of the lock.

15. A programmable electronic system according to claim 1 or claim 2, characterised in that the electronic control means (40) of the lock further includes comparator means (42) for comparing the identification code of the lock and at least one corresponding code of the key received via the electrical connection means (19; 39, 49).

16. A programmable electronic system according to claim 1 or claim 2, characterised in that the electronic control means (90) of the key further includes comparator means (92) for comparing the identification code of the lock and at least one corresponding code of the key received via the electrical connection means (19; 39, 49).

17. A programmable electronic system according to claim 15 or claim 16, characterised in that the identification codes are transmitted between the lock and the key by means of encoding using a cipher key.

18. A programmable electronic system according to claim 1 or claim 2, characterised in that said memory means of the cylinder (46) includes a memory space that is accessible to the key for reading only.

19. A programmable electronic system according to claim 1 or claim 2, characterised in that each identification code includes first and second identification codes, and in that, in a normal mode, only the respective first identification codes of the lock and of the key are compared, whereas in a secure mode, comparison is performed on both their first and on their second identification codes.

20. A programmable electronic system according to claim 19, characterised in that each identification code is made up of two n-bit words.

21. A programmable electronic system according to claim 19, characterised in that the electronic control means (40) of the cylinder of the lock initially operates via the comparator means (42) disposed in the cylinder to compare the first n-bit word of the identification code of the lock with the first n-bit word of the identification code of the key as received from the key (18) via the electrical connection means (19; 39, 49), and in that the first electronic control means of the key (90) likewise includes comparator means (92) for operating, in a second stage, and in the event of a match between said two first words, to compare the second n-bit word of the identification code of the key with the second n-bit word of the identification code of the lock as received from the lock (12) via the electrical connection means (19; 39, 49), a new match relating to the two second words being required to authorize release of the lock.

22. An electronic key for cooperating with a cylinder (14) of a lock (12) including at least one electrical connection means (39, 49), electronic control means (40) including at least one memory means (46) for storing at least one identification code and connected to the at least one electrical connection means, and release means (50) responsive to said electronic control means and designed to release the lock, characterised in that said key comprises a first electrical connection means (19) for co-operating with the corresponding electrical connection means (39, 49) of the cylinder when the key is inserted in a keyway (16) of this cylinder, first electronic control means (90) including at least first memory means (96) for storing at least one identification code and connected to the first electrical connection means, and programming means (80, 86, 90) for modifying the data contained in each of the electronic control means (49, 90) of the key and of the cylinder of the lock under the control of means (82, 84) for inputting a confidential code.

23. An electronic key for cooperating with a cylinder (14) of a lock (12) including at least one cordless link means, electronic control means (40) including at least one memory means (46) for storing at least one identification code and connected to the at least one cordless link means, and release means (50) responsive to said electronic control means and designed to release the lock, characterised in that said key comprises a first cordless link means for co-operating with the corresponding cordless link means of the cylinder when the key is inserted in a keyway (16) of this cylinder, first electronic control means (90) including at least first memory means (96) for storing at least one identification code and connected to the first cordless connection means, and programming means (80, 86, 90) for modifying the data contained in each of the electronic control means (49, 90) of the key and of the cylinder of the lock under the control of means (82, 84) for inputting a confidential code.

24. An electronic key according to claim 22 or claim 23, characterised in that it further comprises power supply means for powering said electronical control means of the key and the cylinder of the lock, said power supply means comprising advantageously rechargeable battery or a discardable battery.

25. A key according to claim 24, characterised in that it also includes audible or visible indicator means (97) for informing the user whether the key is operating in normal mode or in secure mode.

26. A key according to claim 24, characterised in that said programming means include a special (SECURE) function key making it possible only for the users of keys capable of operating in secure mode to change the identification codes of locks.

27. A key according to claim 24, characterised in that said programming means include a special (RESTRICTION) function key enabling the holder of a key to validate access to one or more determined locks from a set of locks operable by the key.

28. A key according to claim 24, characterised in that said programming means include a determined combination of specific function keys (RESTRICTION and ZERO) enabling the holder of a key to prevent use thereof by desactivating its essential functions of reading and of comparison.

29. A key according to claim 28, characterised in that said prevention can be temporary or can be performed automatically after a determined operating time.

30. A cylinder of a lock for cooperating with an electronic key according to any one of claims 22 to 29, characterised in that it comprises at least one electrical connection means (39, 49), electronic control means (40) including at least one memory means (46) for storing at least one identification code and connected to the at least one electrical connection means, and release means (50) responsive to said electronic control means and designed to release the lock and in that the data contained in the electronic control means (40) can be modified by programming means (80, 86, 90) of the key.
